# EUROPÄISCHE PATENTSCHRIFT

(11) **EP 2 083 659 B1**
(45) Veröffentlichungstag und Bekanntmachung des Hinweises auf die Patenterteilung: **22.08.2012**
(21) Anmeldenummer: 07800665.7
(22) Anmeldetag: 26.09.2007
(51) Int. Cl.: A47F 13/08

(54) **AUSGABEEINRICHTUNG FÜR BEUTEL**
BAG DISPENSER
DISTRIBUTEUR DE SACHETS

(30) Priorität: 13.10.2006 CH 16292006
(43) Veröffentlichungstag der Anmeldung: 05.08.2009
(73) Patentinhaber: Sac-O-Mat (CH) AG, 6212 St. Erhard (CH)
(72) Erfinder: BÜRLI, Hugo, CH-6363 Fürigen (CH); BÜRLI, Samuel, CH-6212 St. Erhard (CH)
(74) Vertreter: Mötteli-Mantelli, Novella
(86) Internationale Anmeldenummer: PCT/CH2007/000474
(87) Internationale Veröffentlichungsnummer: WO 2008/043189

(56) Entgegenhaltungen:
- WO-A-93/24038
- GB-A- 1 303 310
- US-A- 5 325 992

## Beschreibung

Die vorliegende Erfindung betrifft eine Ausgabeeinrichtung für Beutel mit einem Gehäuse, in dem sich ein Vorrat an Beuteln befindet, wobei diese Beutel eine Bahn bilden, die zu einer Rolle zusammengerollt ist, mit einer Vorrichtung zur Aufnahme bzw. zur Lagerung der Rolle, mit einem Spalt, welcher in zumindest einer der Wände des Gehäuses ausgeführt ist, und durch welchen die Beutel aus dem Gehäuse abgegeben werden können, und mit einer Abreissvorrichtung, welche dem Ausgabespalt zugeordnet ist.

Eine Ausgabeeinrichtung dieser Gattung ist beispielsweise in CH-C 474 232 offenbart. Diese Ausgabeeinrichtung weist eine Rückwand auf und von den seitlichen Rändern dieser Rückwand stehen Tragelemente zur Befestigung eines Reservebehälters für aufgerollte Plastiksäcke ab. Im Reservebehälter ist ein muldenförmiger Boden vorhanden, auf dem die Rolle aus den Kunststoffbeuteln liegt. Die Kunststoffbeutel können durch eine schlitzförmige Öffnung im Reservebehälter herausgezogen und an einer gezackten Abreisskante des Behälters vom übrigen Vorrat an Plastikbeuteln abgetrennt werden.

Diese vorbekannte Ausgabeeinrichtung hat mehrere Nachteile. Der Abzug_der Beutel vom Vorrat ist ungebremst, sodass mehr als ein Beutel aus dem Behälter herausgezogen werden, wenn man an der Beutelbahn nicht vorsichtig genug zieht. Im Falle, dass mehr Beutel als nötig aus dem Behälter herausgezogen worden sind, ist es bei dieser Einrichtung praktisch unmöglich, die Rolle zurückzurollen, um die überschüssigen Beutel im Behälter wieder zu versorgen.

Ein weiterer Nachteil dieser vorbekannten Einrichtung besteht darin, dass sie nicht im Freien aufgestellt werden kann. Einen dieser Hinderungsgründe stellt der genannte offene Spalt am Vorratsbehälter dar. Dieser Spalt lässt sich nicht gegen das Eindringen z.B. von Regenwasser abdichten. Die Beutel sind aus Kunststoff. Es ist bekannt, dass Kunststoff auf glatten und nassen Oberflächen, wie z.B. auf der Oberfläche eines Metallstücks, verhältnismässig fest haftet. Beispielsweise Regenwasser im genannten Gehäuse bzw. in der Wanne mit der Beutelrolle würde verursachen, dass die Aussenseite des sich gerade im Umfangsbereich der Rolle befindlichen Beutels auf der nassen Oberfläche der Wanne stark haften bleibt. Die Vorratsrolle würde beim Abzug der Beutel einen unregelmässigen Widerstand leisten, sodass man ungewollt mehrere Beutel aus dem Behälter ausziehen könnte, und zwar mit den vorstehend beschriebenen nachteiligen Folgen.

Ebenfalls bekannt sind Einrichtungen, bei welchen die Beutel zwar gebremst herausgezogen werden und abgerissen werden können, aber nur dort aufgestellt werden können bzw. sollten, wo sie weder Schnee, Regen und Kälteeinflüssen ausgesetzt sind, da der Ausgabespalt, insbesondere die Bremse, durch eindringende Feuchtigkeit praktisch zufriert.

Eine weitere Ausgabeeinrichtung dieser Gattung ist in der US 5 325 992 beschrieben. Diese Ausgabeeinrichtung hat eine Abreissvorrichtung, welche ebenfalls dem Ausgabespalt zugeordnet ist. Die Beutel können zum Abreissen von der Beutelbahn geführt werden. Die Abreissvorrichtung umfasst einen im Wesentlichen plattenförmigen Grundkörper, der einen Führungsspalt aufweist und der Innenseite jener Wand des Behälters zugeordnet ist, in welcher der Ausgabespalt ausgeführt ist. Der Führungsspalt fluchtet mit dem Ausgabespalt bzw. der Öffnung in der Behälterwand und hat zwei geradlinig verlaufende und sich in einem Abstand zueinander befindliche geradlinige Abschnitte sowie halbkreisförmige Abschnitte, von welchen sich je einer an die Enden der geraden Abschnitte anschliesst. Diese Abschnitte begrenzen die Kontur des Führungsspalts.

Bei dieser Ausgabeeinrichtung ist die Führung der Beutel durch den Führungsspalt nicht optimal, so dass es beim Herausziehen eines Beutels durch den Führungsspalt zu Komplikationen kommen kann.

Die Aufgabe der vorliegenden Erfindung ist, diese und noch weitere Nachteile des Stands der Technik zu beheben.

Diese Aufgabe wird bei der Einrichtung der eingangs genannten Gattung erfindungsgemäss so gelöst, wie dies im kennzeichnenden Teil des Anspruchs 1 definiert ist.

Nachstehend werden Ausführungsformen der vorliegenden Erfindung anhand der beiliegenden Zeichnungen näher erläutert. Es zeigt:
Fig. 1 perspektivisch die vorliegende Einrichtung, nachdem der Oberteil derselben zur Seite weggeklappt worden ist,
Fig. 2 in einer Seitenansicht die Einrichtung gemäss Fig. 1, wenn diese sich im betriebsbereiten Zustand befindet,
Fig. 3 in einer Draufsicht das Innere des Oberteiles der Einrichtung gemäss Fig. 1, wenn sich der Oberteil derselben in der bereits erwähnten weggeklappten Stellung befindet,
Fig. 4 in einem vertikalen Schnitt IV-IV den Oberteil der Einrichtung nach Fig. 4, wenn sich diese im betriebsbereiten Zustand befindet,
Fig. 5 in einem Schnitt V-V die Einrichtung nach Fig. 1 bzw. 4, wobei dieser Schnitt senkrecht zur Längsachse von Vorratsrollen mit Beuteln geführt ist,
Fig. 6 einen vertikalen Schnitt VI-VI durch die vorliegende Einrichtung, welcher gegenüber dem Schnitt V-V nach Fig. 5 um 180 Grad gedreht ist,
Fig. 7 Beutel, welche von einer der Vorratsrollen aus der Einrichtung herausgezogen werden,
Fig. 8 in einer Draufsicht eine Stirnscheibe, auf welcher eine der Vorratsrollen einerends aufliegt,
Fig. 9 in einer Seitenansicht einen Bolzen, auf dem die Stirnscheibe gemäss Fig. 8 sitzen kann,
Fig. 10 in einer Frontansicht den Bolzen gemäss Fig. 9,
Fig. 11 in einer perspektivischen Ansicht eine weitere Ausführungsform der vorliegenden Einrichtung,
Fig. 12 in einer Seitenansicht die Einrichtung gemäss Fig. 11, nachdem der Oberteil dieser Einrichtung seitlich weggeklappt worden ist,
Fig. 13 in einer explodierten und perspektivischen Ansicht eine Abreissvorrichtung mit einem Bremsmittel und
Fig. 14 in einer perspektivischen Ansicht die Rückseite der Abreissvorrichtung mit ihren Führungsmitteln

Fig. 1 der beiliegenden Zeichnungen zeigt die vorliegende Einrichtung perspektivisch und Fig. 2 zeigt diese Einrichtung in einer Seitenansicht. Die vorliegende Ausgabeeinrichtung weist ein Gehäuse 1 auf. Dieses Gehäuse 1 ist im Wesentlichen zweiteilig und es umfasst eine im Wesentlichen horizontal liegende Grundplatte 2 sowie einen Oberteil 3. Der Oberteil 3 ist der Grundplatte 2 zugeordnet und er ist mithilfe eines Scharniers 4 an der Grundplatte 2 angelenkt.

An der Unterseite der Grundplatte 2 ist ein Sockel 5 befestigt. Im dargestellten Fall ist der Sockel 5 als eine Säule ausgeführt, deren oberes Ende an der Grundplatte 2 mithilfe einer Kopfplatte 6 befestigt ist. Das untere Ende der Säule 5 ist entsprechend der jeweiligen Situation ausgebildet. Diese Endpartie der Säule 5 kann glatt sein, wenn die Säule 5 im Erdreich oder ähnlich versenkt werden soll. Diese Endpartie der Säule 5 kann jedoch auch mit einer Fussplatte (nicht dargestellt) versehen sein, wenn die Säule 5 mit dem Untergrund zum Beispiel zusammengeschraubt werden soll.

Das Gehäuseoberteil 3 umfasst einen Behälter 10, welcher einseitig offen ist und in diesem Bereich somit eine Mündung aufweist. Dieser Behälter 10 weist vier Seitenwände 11,12, 13 und 14 sowie einen Boden 1 auf. An die freie Kante einer der Seitenwände 14 ist das Scharnier 4 einerseits angeschlossen. Die andere Seite des Scharniers 4 ist mit einer der Kanten der Grundplatte 2 verbunden. Die freie Kante der gegenüberliegenden Behälterseite 12 ist mit einem vom Behälterkörper bzw. Behältermantel schräg abstehenden Materialstreifen 16 versehen, welcher das Öffnen des Gehäuses 1 erleichtern soll.

Die Seitenwände 11 bis 14 und der Boden 15 bilden zusammen ein Stück und ein solcher Behältermantel ist aus einem schlagfesten Material ausgeführt, wie z.B. aus Aluminium, Kunststoff oder ähnlich. Im betriebsbereiten Zustand liegt der Behälter mit seiner Mündung auf der Grundplatte 2, sodass der Behältermantel wie ein Deckel den Inhalt des Gehäuses 1 zudeckt. Das Innere des Gehäuses 1 wird durch einen so ausgeführten Behältermantel gegen das Eindringen von Wasser, Schmutz usw. geschützt.

In zumindest einer der Behälterwände 11 bis 14 ist ein Ausgabespalt 17 ausgeführt, welchem eine Abreissvorrichtung 20 zugeordnet ist. Die genannte Zuordnung erfolgt in der Weise, dass die Abreissvorrichtung 20 von der Aussenseite oder von der Innenseite her den Ausgabespalt 17 überdeckt. Die dem Ausgabespalt 17 wie dargelegt zugeordnete Abreissvorrichtung 20 verhindert weitgehend, dass Regenwasser, Schmutz und sonstige Gegenstände in das Innere des Gehäuses 1 gelangen.

Die Abreissvorrichtung 20 ist als eine selbstständige Einheit (Fig. 13 und 14) ausgeführt, welche an der Wand 11 bis 14 des Behälters 10 befestigbar ist. Die Abreissvorrichtung 20 weist einen im Wesentlichen plattenförmigen Grundkörper 120 mit den Grossflächen 21 und 22 auf. In diesem Grundkörper 120 ist ein Führungsspalt 121 ausgeführt. Dieser Führungsspalt 121 weist zwei geradlinig verlaufende und sich in einem Abstand voneinander befindliche Abschnitte 122 und 123 auf. Ferner weist der Führungsspalt 121 halbkreisförmige Abschnitte 124 auf, zwischen deren Endpartien sich die geraden Abschnitte 122 und 123 erstrecken. Diese Abschnitte 122, 123 und 124 begrenzen die Kontur des Führungsspalts 121. Der Grundkörper 120 der Abreissvorrichtung 20 ist der Wand 11 bis 14 des Gehäuses 1 so zugeordnet, dass die Öffnung im Führungsspalt 121 und die Öffnung im Ausgabespalt 17 miteinander fluchtet.

Der Kontur des Führungsspalts 121 ist ein Führungsmittel 125 für die Beutel 30 zugeordnet. Dieses Führungsmittel 125 ist als ein von einer der Grossflächen 21 des Grundkörpers 120 der Abreissvorrichtung 20 abstehendes, lippen- bzw. mundstückartiges Gebilde 125 ausgeführt. Dieses Mundstück 125 umfasst vom Grundkörper 120 der Abreissvorrichtung 20 vorspringende Endabschnitte 128, welche halbkreisförmig sind, wobei jeder dieser halbkreisförmigen Endabschnitte 128 Endpartien 24 und 25 aufweist. Der jeweilige Endabschnitt 128 des Mundstückes 125 ist einem der halbkreisförmigen Endabschnitte 124 des Führungsspalts 121 zugeordnet und somit um den jeweiligen Endbereich des Führungsspalts 121 der Abreissvorrichtung 20 herumgeführt. Dabei ist die Innenfläche der halbkreisförmigen Endabschnitte 128 des Mundstückes 125 mit der Innenfläche der halbkreisförmigen Endabschnitte 124 des Führungsspaltes 121 bündig.

Das Mundstück 125 weist ferner und im dargestellten Fall einen ersten, geradlinig verlaufenden und ebenfalls von der ersten Grossfläche 21 des Grundkörpers 120 abstehenden Abschnitt 126 auf. Dieser geradlinige Vorsprung 126 ist dem oberen geradlinigen Umfangsabschnitt 122 des Führungsspalts 121 der Abreissvorrichtung 20 zugeordnet und er erstreckt sich entlang dieses Abschnitts 122 des Führungsspalts 121. Die Endpartien dieses geradlinigen Vorsprungs 126 sind an die ersten Endpartien 24 der halbkreisförmigen Endabschnitte 128 des Mundstückes 125 so angeschlossen, dass sie mit diesen ersten Endpartien 24 der Endabschnitte 128 einstückig sind. Die Innenfläche des geradlinig verlaufenden Vorsprungs 126 ist mit der Innenfläche des oberen geradlinigen Umfangsabschnitts 122 des Führungsspalts 121 bündig. Folglich ist die Öffnung im Mundstück 125 mit der Öffnung im Führungsspalt 121 bündig.

Bei der gerade beschriebenen Ausführungsform der Abreissvorrichtung 20 ist ein Freiraum 18 zwischen den zweiten Endpartien 25 der halbkreisförmigen Endabschnitte 128 des Mundstückes 125 vorhanden. Dies ermöglicht, die Orientierung der Lage der Abreissvorrichtung 20 an die Richtung anzupassen, von der her die abzureissenden Beutel 30 zugeführt werden. Denn die Achse der Rollen, welche die Beutel enthält, liegt normalerweise auf der Höhe des Führungsspaltes 121. Jener Bereich des Umfanges der Beutelrolle, von dem die Beutel abgezogen werden, liegt deswegen oberhalb oder unterhalb des Führungsspaltes 121. Der genannte Freiraum 18 ermöglicht, die Orientierung der Abreissvorrichtung 20 an diese zwei Situationen anzupassen.

Es ist allerdings auch eine noch weitere Ausführungsform der Abreissvorrichtung möglich, bei welcher das Mundstück 125 noch einen zweiten bzw. unteren und ebenfalls geradlinigen Vorsprung (nicht dargestellt) aufweist, welcher den genannten Freiraum 18 ausfüllt. Ein solcher, zweiter Vorsprung erstreckt sich somit zwischen den zweiten Endpartien 25 der halbkreisförmigen Endabschnitte 128 des Mundstückes 125. Dieser geradlinige Vorsprung ist dem unteren geradlinigen Umfangsabschnitt 123 des Führungsspalts 121 der Abreissvorrichtung 20 zugeordnet und er erstreckt sich entlang dieses Abschnitts 123 des Führungsspalts 121. Die Innenfläche dieses geradlinig verlaufenden Vorsprungs ist mit der Innenfläche des unteren geradlinigen Umfangsabschnitts 123 des Führungsspalts 121 bündig. Folglich ist die Öffnung im Mundstück 125 auch in diesem Fall mit der Öffnung im Führungsspalt 121 bündig.

In der zweiten Grossfläche 22 des Grundkörpers 120 der Abreissvorrichtung 20 ist eine flächenhafte Ausnehmung 137 vorhanden. Diese Ausnehmung 137 ist rechteckförmig und sie ist als eine Vertiefung in der Grossfläche 22 des Grundkörpers 120 der Abreissvorrichtung 20 ausgeführt. Wenn die Abreissvorrichtung 20 dem Gehäuse 1 zugeordnet ist, dann ist diese Vertiefung 137 der Innenseite einer der Wände 11 oder 13 des Gehäuses 1 zugewandt.

Der Ausnehmung 137 der Abreissvorrichtung 20 ist ein Bremsmittel 23 zugeordnet, und zwar derart, dass dieses Bremsmittel 23 an der Innenseite des Deckels 21 liegt. Das Bremsmittel 23 ist praktisch als rechteckförmige Platte ausgeführt und das Material dieser Platte ist vorzugsweise Gummi mit einem hohen Reibungskoeffizient gegenüber dem Material der Beutel 30. Die Bremsplatte 23 weist einen längeren Schlitz 129 und eine Reihe kürzerer Schlitze 130 auf. Der lange gerade Schlitz 129 verläuft parallel und praktisch in der Mitte zwischen den langen Seiten 131 der rechteckförmigen Bremsplatte 23. Der lange Schlitz 129 erstreckt sich im dargestellten Fall zwischen dem ersten und dem letzten kurzen Schlitz 130. Die kurzen Schlitze 130 sind so lang, dass sie in einem Abstand von einer der langen Seiten 132 der Bremsplatte 23 beginnen, und dass sie praktisch im selben Abstand an der gegenüber liegenden, anderen langen Seite 132 der Bremsplatte 23 enden. Die kurzen, ebenfalls geraden Schlitze 130 verlaufen rechtwinklig zum langen Schlitz 129 der Bremsplatte 23 und sie sind parallel zueinander angeordnet. Die Reihe der kürzeren Schlitze 130 beginnt in einem Abstand zur kürzeren Seite 133 der Bremsplatte 23 und sie endet praktisch im selben Abstand an der gegenüberliegenden zweiten kürzeren Seite 133 der Bremsplatte 23. Durch diese Anordnung der Schlitze 129 und 130 erhält die Bremsplatte 23 das Aussehen der Front einer oberen Zahnreihe 135 und unteren Zahnreihe 134 in einem Gebiss, wenn die Zähne 136 aufeinander beissen. Die Enden der Zähne 136, welche im dargestellten Fall aufeinander stossen, stellen die eigentliche Bremse dar.

Je nach der Steifheit der Zähne und je nach der Grösse der Kraft, welche zum Abreissen des zuvorderst liegenden Beutels erforderlich ist, werden die Abmessungen der Abstände und die Anzahl der kürzeren Schlitze 130 gewählt.

Im Inneren des Behälters 1 befindet sich ein Vorrat an auszugebenden Beuteln. Der jeweilige Beutel 30 (Fig. 7) hat die Form eines T-Shirts und er weist einen sackförmigen Grundkörper 31 auf. Im Bereich der Mündung des Beutelgrundkörpers 31 schliessen sich Schlaufen 32 und 33 an den Grundkörper 31 an, welche zum Tragen des gefüllten Beutels 30 dienen können.

Die Beutel 30 sind hintereinander geschaltet und sie bilden eine Bahn. In dieser Bahn schliesst sich jeweils die vordere Kante 34 der Schlaufen 32 und 33 an die Bodenkante 35 des Beutelgrundkörpers 31 an. Am Übergang zwischen den Schlaufen 32 bzw. 33 und dem Boden 35 der benachbarten Beutel 30 ist eine Perforation 36 ausgeführt, welche sich praktisch entlang der Sackbodenkante 35 erstreckt. Diese Perforation 36 stellt eine Sollbruchstelle dar, um eine saubere Trennung der Beutel 30 voneinander in der vorliegenden Einrichtung zu erreichen. Andererseits kann durch eine geeignete Ausführung der Perforation die Kraft gesteuert werden, welche bei einer gegebenen Bremskraft des Bremsmittel 23 für das Abreissen des jeweils vordersten Beutels vom nachfolgenden Beutel erforderlich ist.

Die Beutelbahn ist zu einer Rolle 37 (Fig. 3) zusammengerollt, welche auf einem rohrförmigen Kern 38 (Fig. 5) aus Karton oder ähnlich aufgewickelt ist. Im vorliegenden Fall befinden sich zwei Rollen 37 im Behälter 10. Je eine dieser Rollen 37 ist einer der Seitenwände 11 bzw. 13 (Fig. 3) des Behälters 10 zugeordnet. In jeder dieser Seitenwände 11 bzw. 13 ist der Ausgabespalt 17 ausgeführt und jedem Ausgabespalt 17 ist eine Abreissvorrichtung 20 in der bereits beschriebenen Weise zugeordnet. Der lange Schlitz 129 der Bremsplatte 23, welcher für den Durchgang der Beutel 30 zwischen den Zähnen 136 der Abreissvorrichtung 20 zur Verfügung steht, verläuft geradlinig und die Länge dieses Schlitzes 129 ist kürzer als die Breite des sich in der Vorratspackung 37 befindlichen Beutels 30.

Damit ein zum Beispiel vom Wetter unabhängiger Widerstand der Rolle 37 beim Drehen derselben sichergestellt ist, muss die Rolle 37 im Gehäuse 1 drehbar gelagert sein. Diese Lagerung muss zudem noch so ausgeführt sein, dass sich die Rollen 37 möglichst leicht und einfach auswechseln lassen. Es sind Vorrichtungen 40 für die Lagerung der jeweiligen Rollen 37 vorgesehen, welche im Behälter 10 angeordnet sind und welche sich gegenüber der Grundplatte 2 der Einrichtung zusammen mit dem Einrichtungsoberteil 3 bewegen bzw. um das Scharnier 4 herum schwenken lassen. Dieses Schwenken des Oberteils 3 ermöglicht den Zugang zum Inneren des Oberteils 3 durch die Mündung desselben, welche im betriebsbereiten Zustand der Einrichtung unten liegt und auf der Grundplatte 2 aufliegt. Im weggeklappten Zustand ist das Innere des Oberteils 3 bzw. des Behälters 10 sogar von oben her zugänglich, sodass die Auswechslung der Rollen 37 durchgeführt werden kann.

Die Lagervorrichtungen 40 sind im Inneren eines Rahmens 26 (Fig. 3) angeordnet, welcher zwei etwa U-förmige Abschnitte 27 und 28 aufweist. Die Stege 39 der U-förmigen Rahmenabschnitte 27 und 28 liegen in einem Abstand voneinander und sie verlaufen praktisch parallel zueinander. Sie sind so lang, dass die Schenkel 29 der Rahmenabschnitte bzw. Rahmenhälften 27 und 28 an der Innenseite der Seitenwände 11 und 13 des Behälters 10 anliegen. Die Schenkel 29 der U-förmigen Rahmenabschnitte 27 und 28 sind kürzer als die halbe Länge jener Behälterseiten 11 bzw. 13, welche die jeweilige Abreissvorrichtung 20 tragen. Die Länge der Schenkel 29 ist jedoch so gewählt, dass die Endpartien dieser Schenkel 29 die Randpartien der Abreissvorrichtungen 20 überlappen. Dies ermöglicht, dass die sich überlappenden Abschnitte der jeweiligen Abreissvorrichtung 20 und des jeweiligen Rahmenschenkels 29 mithilfe einer Schraube 19 oder Niete am Behälterkörper 10 befestigt sein können.

Der Steg 39 des zur Rückseite 14 des Behälters 10 näher liegenden Rahmenteils 28 liegt an der Innenseite dieser Behälterrückwand 14 praktisch dicht an. Der Abstand zwischen den Stegen 39 der Rahmenhälften 27 und 28 ist vor allem bzw. im Wesentlichen durch die Länge der Vorratsrolle 37 gegeben, welche sich zwischen diesen Stegen 39 erstreckt bzw. erstrecken soll. Die Länge der Seitenwände 11 und 13 des Behälters 10, an welchen die Düsen 20 befestigt sind, ist beträchtlich grösser als die Länge der Beutelrollen 37, sodass zwischen dem Steg 39 der an der Frontwand 12 des Behälters 10 näher liegenden Rahmenhälfte 27 und dieser Frontwand 12 ein Hohlraum 45 vorhanden ist.

Für die Lagerung einer Rolle 37 weist die Lagervorrichtung 40 zwei Lagerstellen 41 und 42 auf. Eine dieser Lagerstellen 41 ist fest, während die andere Lagerstelle 42 nachgiebig ausgeführt ist, damit eine neue Vorratsrolle 37 in die Lagervorrichtung 40 eingelegt bzw. der Rollenkern 38 aus dieser Lagervorrichtung 40 herausgenommen werden kann.

Die feste Lagerstelle 41 weist eine Scheibe 44 auf, an welcher die Vorratsrolle 37 stirnseitig bzw. einerends aufliegen kann und deren Durchmesser etwas grösser ist als der äussere Durchmesser einer noch nicht angebrochenen Vorratsrolle 37. Diese Stirnscheibe 44 ist in Fig. 8 in Draufsicht dargestellt. Der äussere Rand des Grundkörpers 48 dieser Scheibe 44 hat eine kreisförmige Kontur. In der Mitte des Scheibengrundkörpers 48 ist eine Öffnung 46 mit einer ebenfalls kreisförmigen Kontur ausgeführt.

Die mittige Öffnung 46 im Scheibengrundkörper 48 ist von einem ringförmigen Wulst 43 umgeben, welcher vom Grundkörper 48 absteht und welcher an diesem Grundkörper 48 angeformt sein kann. Die äussere Umfangsfläche dieses kreisförmigen Wulstes 43 weist einen Durchmesser auf, welcher etwas kleiner ist als der innere Durchmesser der Öffnung im Rollenkern 38. Dies deswegen, damit eine der Endpartien des Rollenkerns 38 auf diesen Wulst 43 aufgesteckt werden kann. In der Wand der Scheibenöffnung 46 ist eine Nut 47 ausgeführt, deren Längsachse parallel zur Achse der mittigen Öffnung 46 in der Scheibe 44 verläuft.

Im plattenförmigen Grundkörper 48 der Scheibe 44 sind Paare von durchgehenden Bohrungen 71 und 72 sowie 73 und 74 ausgeführt, deren Achsen ebenfalls parallel zur Achse der mittigen Öffnung 46 im Scheibengrundkörper 48 verlaufen. Diese Bohrungen 71 bis 74 befinden sich in gleichen Abständen von der Mitte des Scheibenkörpers 48. Die Bohrungen des jeweiligen Paars liegen einander diametral gegenüber. Linien L1 und L2, welche die Bohrungen 71 und 72 bzw. 73 und 74 des jeweiligen Paars verbinden, stehen senkrecht zueinander. Die Anfangspartie der jeweiligen Bohrung ist mit einem Senkloch 75 versehen, in welchem der Kopf einer Befestigungsschraube Platz finden kann. Bei einem Paar der Bohrungen 71 und 72 liegen die Senklöcher 75 an einer Seite des Scheibenkörpers 48, während beim anderen Paar der Bohrungen 73 und 74 sich die Senklöcher 75 an der gegenüberliegenden Seite des Scheibenkörpers 48 befinden. Diese Ausbildung der Scheibe ermöglicht, dass bei den beiden Lagerstellen 41 und 42 dieselben Scheiben 44 benützt werden können.

Die Stirnscheibe 44 der festen Lagerstelle 41 ist mithilfe eines Paars von Schrauben (nicht dargestellt) an der Innensei-te der hinteren Rahmenhälfte 28 befestigt, und zwar derart, dass der Wulst 43 an dieser Scheibe 44 von der genannten Rahmenhälfte 28 abgewandt ist. Die Schrauben gehen dabei durch eines der Paare der diametral gegenüberliegenden Bohrungen 71 und 72 oder 73 und 74 im Scheibengrundkörper 48 hindurch, wobei die Köpfe dieser Schrauben in den Senklöchern 75 der Aussenseite dieser Scheibe 44 versenkt sind. Folglich kann der auf dieser Aussenseite der Scheibe 44 aufliegende Rand der Vorratsrolle 37 auf dieser Scheibenseite ungehindert gleiten, wenn ein weiterer Beutel von der Vorratsrolle 37 abgezogen wird. Der Wulst 43 am Scheibengrundkörper 48 zentriert dabei dieses Ende der Vorratsrolle 37 gegenüber der Stirnscheibe 44.

Die nachgiebige Lagerstelle 42 der Lagervorrichtung 40 weist zwei Scheiben 44 der soeben beschriebenen Ausführung sowie einen im Wesentlichen zylinderförmigen Bolzen 50 (Fig. 3) auf. Dieser Bolzen 50 ist in Fig. 9 in einer Seitenansicht und in Fig. 10 in einer Frontansicht dargestellt. Er weist einen Zylinderförmigen Grundkörper bzw. Mittelteil 53 auf. Dieser Bolzengrundkörper 53 ist hohl und der äussere Durchmesser dieses Grundkörpers 53 ist etwas kleiner als der Durchmesser der mittigen Öffnung 46 in der Scheibe 44, sodass der Bolzenkörper 53 sich durch die mittige Öffnung 46 in der jeweiligen Scheibe 44 mit einem kleinen Spiel hindurchstecken lässt. An der Aussenseite des Bolzengrundkörpers 53 ist ein Keil 58 ausgebildet, welcher von der Aussenseite des Bolzenkörpers 53 absteht bzw. sich über diesem erhebt und welcher in der Axialrichtung des Bolzenkörpers 53 verläuft. Dieser Keil 58 kommt in die Nut 47 in der mittigen Öffnung 46 zu liegen, wenn der Bolzenkörper 53 durch die Scheibe 44 hindurchgeht. So wird verhindert, dass die Scheiben 44 auf dem Bolzen 50 drehen können.

An einem Ende des zylinderförmigen Bolzenkörpers 53 befindet sich ein Kragen 51. Dieser Kragen 51 kann an diesem Bolzenende angeformt und dadurch mit dem übrigen Teil des Bolzens 50 einstückig sein.

Eine der Scheiben 44 dieser nachgiebigen Lagerstelle 42 ist an der der Frontseite 12 des Behälters 10 näher liegenden Rahmenhälfte 27 befestigt. Diese Befestigung erfolgt, gleich wie bei der Scheibe 44 der festen Lagerstelle 41, mit Hilfe von zwei Schrauben (nicht dargestellt), welche durch zwei der diametral zueinander gegenüberliegenden Bohrungen 71 und 72 oder 73 und 74 hindurchgehen, wobei die Köpfe dieser Schrauben in den betreffenden Senklöchern 75 versenkt sind. Diese Scheibe 44 ist an der Innenseite der Rahmenhälfte 27 angebracht. In dieser Rahmenhälfte 27 ist eine Öffnung ausgeführt, deren Durchmesser etwas grösser ist als der äussere Durchmesser des Wulstes 43 an einer der Scheiben 44. Die an dieser Rahmenhälfte 27 angebrachte Scheibe 44 ist so orientiert, dass deren Wulst 43 in der Öffnung dieser Rahmenhälfte 27 liegt. Der Bolzen 50 ist in diese Scheibe 44 so eingesteckt, dass sein Kragen 51 an der Aussenseite der Rahmenhälfte 27, d.h. im Freiraum 45 des Behälters 10 liegt und dass er sich in diesem Raum 45 auch bewegen kann. Da der Keil 58 in der Ausnehmung bzw. in der Nut 47 der jeweiligen Scheibe 44 liegt, kann sich der Bolzen 50 in der Öffnung 46 der Scheibe 44 zwar in seiner Längsrichtung bewegen, aber er kann sich in dieser Öffnung 46 nicht drehen.

Am gegenüberliegenden Ende des Bolzens 50, welches im Rollenraum 56 liegt, ist die zweite der genannten Scheiben 44 dieser nachgiebigen Lagerstelle 42 angeordnet. Diese Scheibe 44 ist so orientiert, dass der Wulst 43 an dieser Stirnscheibe 44 dem Inneren des Rollenraumes 56 bzw. des Rahmens zugewandt ist. Zweckmässigerweise liegt die Stirnfläche des Wulstes 43 in derselben Ebene wie die Stirnfläche dieser Endpartie des Bolzengrundkörpers 53. In dieser Endpartie des Bolzens 50, und zwar dort, wo sich der Wulst 43 der Scheibe 44 befindet, ist eine Bohrung 57 (Fig. 9) ausgeführt. Im Wulst 43 ist eine entsprechende Querbohrung ausgeführt. Die Querbohrungen im Wulst 43 und im Bolzenkörper 53 werden in Ausrichtung gebracht und ein Schwerspannstift wird durch diese Öffnungen durchgesteckt. Dadurch wird diese innen liegende Scheibe 44 auf dem Bolzenkörper 53 befestigt und gegen Verschiebung entlang dem Bolzenkörper 53 gesichert. Gegen Drehung gegenüber dem Bolzenkörper 53 ist die Scheibe 44 mithilfe des Keils 58 am Bolzenkörper 53 gesichert, dessen entsprechender Abschnitt in der Nut 47 der Wulstöffnung 46 liegt.

Jener Abschnitt des Bolzenkörpers 53, welcher sich zwischen den zwei Scheiben 44 dieser nachgiebigen Lagerstelle 42 erstreckt, ist von einer Schraubenfeder 54 umgeben. Diese Schraubenfeder 54 ist einerends an der Innenseite der an der vorderen Rahmenhälfte 27 befestigten Stirnscheibe 44 abgestützt. Das andere Ende der Druckfeder 54 stützt sich an der Innenseite der anderen Stirnscheibe 44 ab, welche sich am innen liegenden Ende des Bolzens 50 befindet. Der Durchmesser der Schraubenfeder 54 kann unter Umständen merklich grösser sein als der äussere Durchmesser des Bolzenkörpers 53. Zur Zentrierung der Lage einer solchen Feder 54 gegenüber dem Bolzenkörper 53 kann die jeweilige Scheibe 44 mit einem zweiten Wulst (nicht dargestellt) versehen sein. Dieser Wulst ist praktisch gleich ausgeführt wie der erste und bereits beschriebene Wulst 43. Dieser zweite Wulst ist jedoch an der zum ersten Wulst 43 gegenüberliegenden Seite des Scheibengrundkörpers 48 angeordnet. In Fig. 8 befindet sich der zweite Wulst hinter dem ersten und in Fig. 8 sichtbaren Wulst 43. Der äussere Durchmesser des zweiten Wulstes entspricht dem inneren Durchmesser der Schraubenfeder 54, damit dieser Wulst in einer der Endpartien der Schraubenfeder 54 Platz finden und dadurch diese Feder 54 in einem vorgegebenen Abstand vom Bolzenkörper 53 halten kann.

Wenn eine Beutelrolle 37 in den Behälter eingelegt werden soll, dann setzt man das eine Ende dieser Rolle 37 auf den Wulst 43 an der innen liegenden Rollenscheibe 44 zunächst auf. Anschliessend drückt man mit der Vorratsrolle 37 auf diese Rollenscheibe 44 etwa in der axialen Richtung des Bolzens 50, damit sich der über den Schwerspannstift mit dieser Scheibe 44 verbundene Bolzen 50 nach aussen hin, d.h. in den Zwischenraum 45 verschiebt. Dann kann man das andere Ende der Rolle 37 so weit absenken, dass dieses Rollenende auf den Wulst 43 der Stirnscheibe 44 der feststehenden Lagerstelle 41 aufgesteckt werden kann. Hernach kann der erste Beutel 30 von dieser Vorratsrolle 37 in den Schlitz 129 der Bremsplatte 23 in der Abreissvorrichtung 20 eingeführt werden und dadurch wird diese Rolle 37 betriebsbereit.

Die vorliegende Einrichtung ist mit Lagervorrichtungen 40 für zwei Vorratsrollen 37 sowie mit zwei Abreissvorrichtungen 20 ausgerüstet. Im dargestellten Fall sind die Vorratsrollen 37 parallel zueinander angeordnet und die Abreissvorrichtungen 20 sind den einander gegenüberliegenden Seitenwänden 11 und 13 des Behälters zugeordnet.

Die Frontwand 12 des Behälters 10 ist mit einem Schloss 60 versehen. Dieses Schloss 60 umfasst einen Zylinder 61 einer bekannten Bauart, welcher durch die Frontwand 12 hindurchgeht. An jenem Ende dieses Zylinders 61, welches sich im Zwischenraum 45 befindet, ist ein Haken 62 angebracht, welcher einen Stift 63 hintergreifen kann, der an der Grundplatte 2 des Gehäuses 1 angebracht ist. Der Rand 64 (Fig. 1) der Grundplatte 2 ist aufwärts gebogen und an der Innenseite dieser Randpartie der Grundplatte 2 ist der Stift 63 befestigt. Mithilfe eines Spezialschlüssels, beispielsweise eines Schlüssels mit einer Öffnung von dreieckförmigem Querschnitt, kann der Haken 62 des Schlosses 60 geschwenkt und dadurch mit dem Stift 63 in Eingriff bzw. ausser Eingriff gebracht werden.

In Fig. 11 und 12 ist eine weitere Ausführungsmöglichkeit der vorliegenden Einrichtung dargestellt, wobei Fig. 11 diese Einrichtung in einer perspektivischen Ansicht zeigt. Fig. 12 zeigt die vorliegende Einrichtung in einer Seitenansicht, nachdem der Oberteil dieser Einrichtung seitlich weggeklappt worden ist.

Auch diese Ausführung der vorliegende Einrichtung ist zweiteilig und sie weist einen Oberteil 103 sowie einen Unterteil 110 auf. Der Oberteil 103 dieser Einrichtung ähnelt weitestgehend dem Oberteil 3 der Einrichtung gemäss Fig. 1. Einen Unterschied gegenüber dem Oberteil 3 gemäss Fig. 1 stellt eine Öffnung 131 dar, welche in einer der Seitenwände und mit Vorteil in der Frontwand 14 des Oberteiles 103 ausgeführt ist. Diese Öffnung 131 befindet sich etwa in der Mitte der Breite der Behälterwand 14 und sie liegt somit zwischen den bereits beschriebenen Vorratsrollen 37. Diese Öffnung 131 mündet somit in den Rollenraum 56 im Oberteil 103.

Der Unterteil 110 dieser Einrichtung ist als ein Hohlkörper ausgebildet, welcher einseitig offen ist. Im dargestellten Fall ist der Unterteil 110 praktisch quaderförmig, obwohl er auch würfelförmig oder ähnlich sein kann. Die wichtigste Bedingung für die Form des Unterteils ist, dass er eine Öffnung bzw. Mündung 116 aufweist, welche durch den Oberteil 103 zugedeckt werden kann und durch welche der Hohlraum 56 im Oberteil 103 und der Hohlraum im Unterteil 110 miteinander verbunden sind.

Der Unterteil 110 (Fig. 11) weist Seitenwände 111, 112, 113 und 114 sowie einen Boden 115 auf. An der Aussenseite des Bodens 115 ist der bereits beschriebene Sockel 5 angeschlossen und er steht von diesem Boden 115 praktisch rechtwinklig ab. Anstelle des als ein Standbein bzw. eine Säule ausgeführten Sockels 5 kann eine Konsole (nicht dargestellt) an den Boden 115 angeschlossen sein, sodass eine solche Einrichtung auch an einer Wand angebracht bzw. befestigt sein kann. In seinem oberen Bereich weist der Unterteil 110 eine Mündung 116 auf, welche praktisch in einer horizontalen Ebene liegt und welche durch den Oberteil 103 zugedeckt sein kann. Die Randpartie des Oberteils 103 ist der Randpartie des Unterteiles 110 derart zugeordnet, dass die Mündung im Behälter 10 des Gehäuseoberteils 103 auf der Mündung 116 des Gehäuseunterteils 110 sitzt. Zu diesem Zweck haben die durch den Oberteil 103 und den Unterteil 110 geführten horizontalen Schnitte praktisch dieselbe Form und praktisch dieselben Abmessungen. Zwischen den Rändern des Oberteils 103 und des Unterteils 110 kann der Rand eines Sackes, beispielsweise eines Abfallsackes (nicht dargestellt) geklemmt sein, dessen übriger Teil sich im Inneren des Unterteiles 110 befindet. Gegenstände, welche in einer solchen Einrichtung abgelegt werden sollen, werden durch die Öffnung 131 im Gehäuseoberteil 103 in das Innere 56 dieses geworfen. Solche Gegenstände gelangen dann im freien Fall durch die Mündung 116 des Unterteiles 110 in diesen und somit auch in den Sack. Beim Öffnen des Deckels 103 wird die Unterteilöffnung 116 freigegeben, sodass man den Unterteil 110 leeren kann.

Der Oberteil 103 ist mithilfe des bereits beschriebenen Scharniers 4 an den Unterteil 110 schwenkbar angeschlossen, sodass der Oberteil 103 sich vom Unterteil 110 seitlich wegklappen lässt, wie dies in Fig. 12 in einer Seitenansicht dargestellt ist. In dieser Lage des Oberteils 103 befinden sich die Lagerstellen für die Beutelrollen auf der Oberseite des Gehäuseoberteils 3 bzw. 103. Im Oberteil 103 gibt es keine Abdeckung der Vorratsrollen 37 gegenüber dem übrigen Teil des Inneren 56 des Oberteils 103. Folglich ist der Innenraum dieses Oberteils 103 gut zugänglich, um die Beutelrollen 37 auszuwechseln, das Innere des Oberteils zu säubern oder ähnlich. Der Umstand, dass die Beutelrollen 37 und die Lagerstellen derselben im Innenraum der Einrichtung freiliegen, ermöglicht einen problemlosen Zugang zu diesen, wenn dies nötig ist. Zum Wechseln der Rollen 37 hat man bei der vorliegenden Einrichtung beide Hände frei.

Das Vorhandensein der genannten Schlaufen 32 und 33 an den Beuteln bietet auch den wesentlichen Vorteil, dass die Schlaufen 32 und 33 verknotet werden können, sodass die Mündung des Beutelgrundkörpers sich dadurch verschliessen lässt.

## Patentansprüche

1. Ausgabeeinrichtung für Beutel (30) mit einem Gehäuse (1), in dem sich ein Vorrat an Beuteln (30) befindet, wobei diese Beutel (30) eine Bahn bilden, die zu einer Rolle (37) zusammengerollt ist, mit einer Vorrichtung zur Aufnahme bzw. zur Lagerung der Rolle (37), mit einem Spalt (17), welcher in zumindest einer der Wände des Gehäuses (1) ausgeführt ist, und durch welchen die Beutel (30) aus dem Gehäuse (1) abgegeben werden können, und mit einer Abreissvorrichtung (20), welche dem Ausgabespalt (17) zugeordnet ist, und ein Führungsmittel (125) aufweist, mit dessen Hilfe die Beutel (30) zum Abreissen von der Beutelbahn geführt werden können, und
einen im Wesentlichen plattenförmigen Grundkörper (120) umfasst, der einen Führungsspalt (121) aufweist und der Innenseite jener Wand des Behälters zugeordnet ist, in welcher der Ausgabespalt (17) ausgeführt ist, wobei der Führungsspalt (121) mit dem Ausgabespalt bzw. der Öffnung (17) in der Behälterwand fluchtet, und
wobei dem Führungsspalt (121) das Führungsmittel (125) für die Beutel (30) zugeordnet ist,
wobei der Führungsspalt (121) zwei geradlinig verlaufende und sich in einem Abstand zueinander befindliche geradlinige Abschnitte (122,123) sowie halbkreisförmige Abschnitte (124) aufweist, von welchen sich je einer an die Enden der geraden Abschnitte (122;123) anschliesst, wobei diese Abschnitte (122,123,124) die Kontur des Führungsspalts (121) begrenzen, **dadurch gekennzeichnet, dass** das Führungsmittel (125) dem Führungsspalt (121) so zugeordnet ist, dass die Innenfläche des Führungsmittels (125) mit der Kontur des Führungsspalts (121) bündig ist, wobei das Führungsmittel (125) als ein von einer der Grossflächen des Grundkörpers (120) der Abreissvorrichtung (20) abstehendes Gebilde (125) ausgeführt ist, welches zwei halbkreisförmige Vorsprünge (128) umfasst, wovon je einer einem der halbkreisförmigen Abschnitte (124) der Umfangspartie des Führungsspalts (121) so zugeordnet ist, dass der jeweilige halbkreisförmige Vorsprung (128) den jeweiligen halbkreisförmigen Endbereich des Führungsspalts (121) der Abreissvorrichtung (20) umgibt.

2. Ausgabeeinrichtung nach Patentanspruch 1, **dadurch gekennzeichnet, dass** das Führungsmittel (125) zumindest einen geradlinig verlaufenden, vorspringenden Abschnitt (126;127) aufweist, welcher einem der geradlinigen Abschnitte (122;123) der Umfangspartie des Führungsspalts (121) zugeordnet ist und welcher sich entlang dieses Abschnitts (122;123) des Führungsspaltes (121) erstreckt, und dass die Enden des geradlinigen Vorsprungs (126;127) an eines der Enden der halbkreisförmigen vorspringenden Führungsmittelabschnitte (128) angeschlossen sind.

3. Ausgabeeinrichtung nach Patentanspruch 2, **dadurch gekennzeichnet, dass** das Führungsmittel (125) zwei geradlinig verlaufende, vorspringende Abschnitte (126;127) aufweist, von welchen je einer einem der geradlinigen Abschnitte (122;123) der Umfangspartie des Führungsspalts (121) zugeordnet ist und sich entlang dieses Abschnitts (122;123) des Führungsspaltes (121) erstreckt, und dass die Enden dieser geradlinigen Vorsprünge (126;127) an eines der Enden der halbkreisförmigen vorspringenden Führungsmittelabschnitte (128) angeschlossen sind.

4. Ausgabeeinrichtung nach Patentanspruch 1, **dadurch gekennzeichnet, dass** die Abreissvorrichtung (20) so ausgeführt ist, dass eine flächenhafte Ausnehmung (137) in jener Grossfläche des Grundkörpers (120) der Abreissvorrichtung (20) ausgeführt ist, welche der Behälterwand zugewandt ist, und dass sich ein Bremsmittel (23) in dieser Ausnehmung (137) befindet.

5. Ausgabeeinrichtung nach Patentanspruch 4, **dadurch gekennzeichnet, dass** das Bremsmittel (23) als praktisch rechteckförmige Platte ausgeführt ist, dass das Material der Platte vorzugsweise Gummi ist, dass diese Bremsplatte (23) Schlitze (129,130) aufweist, dass ein langer gerader Schlitz (129) parallel zu einer der langen Seiten der rechteckförmigen Bremsplatte (23) verläuft, und dass kurze, ebenfalls gerade Schlitze (130) rechtwinklig zum langen Schlitz (129) in der Bremsplatte (23) ausgeführt sind.

6. Ausgabeeinrichtung nach Patentanspruch 1, **dadurch gekennzeichnet, dass** das Gehäuse (1) einen Oberteil (3;103) und einen Unterteil (2;110) umfasst, dass der Oberteil (3;103) als ein Deckel ausgeführt ist, welcher auf dem Unterteil (2;110) liegt, dass der Vorrat (37) an Beuteln sich im Oberteil (3;103) befindet und dass der Ausgabespalt (17) in einer der Seitenwände des Oberteiles (3;103) ausgeführt ist.

7. Ausgabeeinrichtung nach Patentanspruch 6, **dadurch gekennzeichnet, dass** der Oberteil (3;103) einen Behälter (10) aufweist, welcher einseitig offen ist, dass der Behälter (10) Seitenwände (11,12,13 und 14) sowie einen Boden (15) aufweist, welche den Deckel bilden, dass die Mündung bzw. Öffnung eines solchen Behälters (10) durch den Unterteil (2;110) verschliessbar ist, und dass in zumindest einer der Behälterwände (11 bis 15) der Ausgabespalt (17) ausgeführt ist, welcher die Abreissvorrichtung (20) für die Beutel (30) zugeordnet ist.

8. Ausgabeeinrichtung nach Patentanspruch 1, **dadurch gekennzeichnet**, die Vorrichtung (40) für die Aufnahme bzw. Lagerung der Rollen (37) im Behälter (10) angeordnet ist, dass diese Lagervorrichtung (40) zumindest ein Paar von Halterungen (41,42) für die Vorratsrolle (37) aufweist, welche die Beutel (30) enthält, dass eine dieser Lagerstellen (41) fest ist und dass die andere dieser Lagerstellen (42) nachgiebig ausgeführt ist.

9. Ausgabeeinrichtung nach Patentanspruch 8, **dadurch gekennzeichnet, dass** die Lagerstellen (41,42) zumindest eine Scheibe (44) enthalten, dass diese Scheibe (44) eine kreisförmige äussere Kontur aufweist, dass eine Öffnung (46) in der Mitte des Scheibengrundkörpers (48) ausgeführt ist, dass diese mittige Öffnung (46) von zumindest einem Wulst (43) umgeben ist, welcher sich an einer der Seiten des Scheibengrundkörpers (48) befindet, dass der Scheibengrundkörper (48) mit paarweise angeordneten Bohrungen (71,72;73,74) versehen ist, welche zur Befestigung der Scheibe (44) verwendbar sind, dass die nachgiebige Lagerstelle (42) zwei solche Scheiben (44) sowie einen im Wesentlichen zylinderförmigen Bolzen (50) aufweist, dass der Durchmesser der mittigen Öffnung (46) in der Scheibe (44) so gewählt ist, dass der Grundkörper (53) des Bolzens (50) sich durch diese Öffnung (46) durchstecken lässt und dass der Bolzengrundkörper (53) von einer Druckfeder (54) umgeben ist, welche sich zwischen den Scheiben (44) befindet.

10. Ausgabeeinrichtung nach Patentanspruch 6, **dadurch gekennzeichnet, dass** der Gehäuseunterteil (110) als ein Hohlkörper ausgebildet ist, welcher einseitig offen ist, dass die Mündung (116) des Unterteils (110) durch den Gehäuseoberteil (103) zugedeckt ist, und dass eine Öffnung (131) in einer der Seitenwände (14) des Gehäuseoberteils (3;103) ausgeführt ist, durch welche gefüllte Beutel in das Gehäuse (1) geworfen werden können.

## Claims

1. A dispensing device for bags (30) comprising a housing (1), in which a supply of bags (30) is located, wherein these bags (30) form a web, which is rolled up to form a roll (37), comprising a device for accommodating or storing the roll (37), respectively, comprising a gap (17), which is formed in at least one of the walls of the housing (1) and through which the bags (30) can be dispensed from the housing (1), and comprising a tear-off device (20), which is associated with the dispensing gap (17) and which is made up of a guide means (125), with the help of which the bags (30) can be guided for being torn off from the bag web and which comprises a substantially plate-shaped base body (120), which is made up of a guide gap (121) and which is associated with the inside of that wall of the container, in which the dispensing gap (17) is formed, wherein the guide gap (121) is aligned with the dispensing gap or the opening (17), respectively, in the container wall, and wherein the guide means (125) for the bags (30) is associated with the guide gap (121), wherein the guide gap (121) is made up of two portions (122, 123), which run in a straight line and which are separated a distance from one another, as well as semicircular portions (124), one of which in each case connects to the corners of the straight portions (122; 123), wherein these portions (122, 123, 124) define the contour of the guide gap (121), **characterized in that** the guide means (125) is associated with the guide gap (121) such that the inner surface of the guide means (125) is flush with the contour of the guide gap (121), wherein the guide means (125) is formed as a formation (125), which projects away from one of the large surfaces of the base body (120) of the tear-off device (20) and which comprises two semicircular projections (128), one of which is in each case is associated with one of the semicircular portions (124) of the peripheral part of the guide gap (121) such that the respective semicircular projection (128) surrounds the respective semicircular end area of the guide gap (121) of the tear-off device (20).

2. The dispensing device according to patent claim 1, **characterized in that** the guide means (125) is made up of at least one projecting portion (126; 127), which runs in a straight line and which is associated with one of the straight portions (122; 123) of the peripheral part of the guide gap (121) and which extends along this portion (122; 123) of the guide gap (121), and **in that** the ends of these straight projections (126; 127) are connected to one of the ends of the semicircular projecting guide means portions (128).

3. The dispensing device according to patent claim 2, **characterized in that** the guide means (125) is made up of two projecting portions (126; 127), which run in a straight line and one of which is in each case associated with one of the straight portions (122; 123) of the peripheral part of the guide gap (121) and which extends along this portion (122; 123) of the guide gap (121), and **in that** the ends of these straight projections (126; 127) are connected to one of the ends of the semicircular projecting guide means portions (128).

4. The dispensing device according to patent claim 1, **characterized in that** the tear-off device (20) is formed such that a recessed planar surface (137) is formed **in that** large surface of the base body (120) of the tear-off device (20), which faces the receptacle wall and **in that** a brake means (23) is located in this recess (137).

5. The dispensing device according to patent claim 4, **characterized in that** the brake means (23) is formed as a virtually rectangular plate, that the material of the plate is preferably rubber, that this brake plate (23) is made up of slots (129, 130), that a long straight slot (129) runs parallel to one of the long sides of the rectangular brake plate (23), and that short slots (130), which are also straight, are formed in the brake plate (23) at right angles to the long slot (129).

6. The dispensing device according to patent claim 1, **characterized in that** the housing (1) comprises an upper part (3; 103) and a lower part (2; 110), that the upper part (3; 103) is formed as a cover, which is located on the lower part (2; 110), that the supply (37) of bags is located in the upper part (3; 103) and that the dispensing gap (17) is formed in one of the side walls of the upper part (3; 103).

7. The dispensing device according to patent claim 6, **characterized in that** the upper part (3; 103) is made up of a receptacle (10), which is open on one side, that the receptacle (10) is made up of side walls (11, 12, 13 and 14) as well as a bottom (15), which form the cover, that the outlet or opening, respectively, of such a receptacle (10) can be closed by means of the bottom part (2; 110), and **in that** the dispensing gap (17), which is associated with the tear-off device (20) for the bags (30), is formed in at least one of the receptacle walls (11 to 15).

8. The dispensing device according to patent claim 1, **characterized in that** the device (40) for accommodating or storing the rolls (37), respectively, is arranged in the receptacle (10), that this storage device (40) is made up of at least one pair of fasteners (41, 42) for the storage roll (37), which contains the bags (30), that one of these storage locations (41) is fixed and that the other one of these storage locations (42) is formed so as to be resilient.

9. The dispensing device according to patent claim 8, **characterized in that** the storage locations (41, 42) include at least one pad (44), that this pad (44) is made up of a circular outer contour, that an opening (46) is formed in the center of the base pad body (48), that this central opening (46) is surrounded by at least one bead (43), which is located on one of the sides of the base pad body (48), that the base pad body (48) is provided with boreholes (71, 72; 73, 74), which are arranged in pairs and which can be used for fastening the pad (44), that the resilient storage location (42) is made up of two such pads (44) as well as a substantially cylindrical bolt (50), that the diameter of the central opening (46) in the pad (44) is chosen such that the base body (53) of the bolt (50) can be inserted through this opening (46) and that the base bolt body (53) is surrounded by a compression spring (54), which is located between the pads (44).

10. The dispensing device according to patent claim 6, **characterized in that** the bottom part of the housing (110) is formed as a hollow body, which is open on one side, that the outlet (116) of the bottom part (110) is covered by the upper part of the housing (103), and that one opening (131) is formed in one of the side walls (14) of the upper part of the housing (3; 103), through which filled bags can be thrown into the housing (1).

## Revendications

1. Dispositif de distribution pour sachets (30) comprenant un boîtier (1), dans lequel se trouve une réserve de sachets (30), moyennant quoi ces sachets (30) forment une bande enroulée sous la forme d'un rouleau (37), avec un dispositif pour le logement ou le stockage du rouleau (37), avec une fente (17) réalisée dans au moins une des parois du boîtier (1), et à travers laquelle les sachets (30) peuvent être sortis du boîtier (1), et avec un dispositif de coupe (20) qui est agencé au niveau de la fente de distribution (17), et présente un moyen de guidage (125) à l'aide duquel les sachets (30) peuvent être guidés pour être détachés de la bande de sachets, et un corps de base en forme de plaque (120) présentant une fente de guidage (121) disposée du côté intérieur de la paroi du récipient dans laquelle est réalisée la fente de distribution, moyennant quoi la fente de guidage (121) est alignée avec la fente de distribution ou l'ouverture (17) dans la paroi du récipient, et moyennant quoi la fente de guidage (121) est disposée au niveau du moyen de guidage (125) pour les sachets (30),
moyennant quoi la fente guidage (121) présente deux parties droites (122, 123) disposées à une certaine distance l'une de l'autre ainsi que des parties de forme semi-circulaire (124), chacune d'elles étant raccordée aux extrémités des parties droites (122 ; 123), moyennant quoi ces parties (122, 123, 124) délimitent le contour de la fente de guidage (121), **caractérisé en ce que** le moyen de guidage (125) est disposé au niveau de la fente de guidage (121) de façon à ce que la surface interne du moyen de guidage (125) soit en affleurement par rapport au contour de la fente de guidage (121), moyennant quoi le moyen de guidage (125) est réalisé sous la forme d'un élément (125) éloigné d'une des grandes surfaces du corps de base (120) du dispositif de coupe (20), qui comprend deux saillies semi-circulaires (128), chacune d'elle étant disposée par rapport à une des parties semi-circulaires (124) de la partie périphérique de la fente de guidage (121) de façon à ce que chacune des saillies semi-circulaires (128) correspondantes entourent chacune des zones d'extrémité semi-circulaires correspondantes de la fente de guidage (121) du dispositif de coupe (20).

2. Dispositif de distribution selon la revendication 1, **caractérisé en ce que** le moyen de guidage (125) présente au moins une partie droite en saillie (126 ; 127) qui est disposée par rapport à une des parties droites (122 ; 123) de la partie périphérique de la fente de guidage (121) et qui s'étend le long de cette partie (122 ; 123) de la fente de guidage (121), et **en ce que** les extrémités de la saillie droite (126 ; 127) sont raccordées à une des extrémités des parties semi-circulaires en saillie du moyen de guidage (128).

3. Dispositif de distribution selon la revendication 2, **caractérisé en ce que** le moyen de guidage (125) présente deux parties droites en saillie (126 ; 127), chacune d'elles étant disposée par rapport à une des parties droites (122 ; 123) de la partie périphérique de la fente de guidage (121) et s'étendant le long de cette partie (122 ; 123) de la fente de guidage (121), et **en ce que** les extrémités de ces saillies droites (126 ; 127) sont raccordées à une des extrémités des parties semi-circulaires en saillie du moyen de guidage (128).

4. Dispositif de distribution selon la revendication 1, **caractérisé en ce que** le dispositif de coupe (20) est réalisé de façon à ce qu'un évidement (137) est réalisé dans la grande surface du corps de base (120) du dispositif de coupe (20) orientée vers la paroi du récipient, et **en ce qu'**un moyen de freinage (23) se trouve dans cet évidement (137).

5. Dispositif de distribution selon la revendication 4, **caractérisé en ce que** le moyen de freinage (23) est réalisé sous la forme d'une plaque quasi rectangulaire, **en ce que** le matériau de la plaque est de préférence du caoutchouc, **en ce que** cette plaque de freinage (23) présente des fentes (129, 130), **en ce qu'**une longue fente droite (129) est parallèle à l'un des longs côtés de la plaque de freinage de forme rectangulaire (23) et **en ce que** des fentes courtes, également droites (130), sont réalisées à angle droit par rapport à la longue fente (129) dans la plaque de freinage (23).

6. Dispositif de distribution selon la revendication 1, **caractérisé en ce que** le boîtier (1) comprend une partie supérieure (3 ; 103) et une partie inférieure (2 ; 110), **en ce que** la partie supérieure (3 ; 103) est réalisée sous la forme d'un couvercle qui se trouve sur la partie inférieure (2 ; 110), **en ce que** la réserve (37) de sachets se trouve dans la partie supérieure (3 ; 103) et **en ce que** la fente de distribution (17) est réalisée dans une des parois latérales de la partie supérieure (3 ;103).

7. Dispositif de distribution selon la revendication 6, **caractérisé en ce que** la partie supérieure (3 ; 103) présente un récipient (10) ouvert d'un côté, **en ce que** le récipient (10) présente des parois latérales (11, 12, 13 et 14) ainsi qu'un fond (15), qui constituent le couvercle, **en ce que** l'embouchure ou l'ouverture d'un tel récipient (10) peut être refermée à l'aide de la partie inférieure (2 ; 110) et ce que la fente de distribution (17), au niveau de laquelle est disposé le dispositif de coupe (20) pour les sachets (30), est réalisée dans au moins une des parois du récipient (11 à 15).

8. Dispositif de distribution selon la revendication 1, **caractérisé en ce que** le dispositif (40) pour le logement ou le stockage des rouleaux (37) est agencé dans le récipient (10), **en ce que** ce dispositif de stockage (40) présente au moins une paire de supports (41, 42) pour le rouleau de réserve (37), qui comprend les sachets (30), **en ce qu'**un de ces paliers (41) est fixe et l'autre de ces paliers (42) est réalisé de manière flexible.

9. Dispositif de distribution selon la revendication 8, **caractérisé en ce que** les paliers (41, 42) comprennent au moins un disque (44), **en ce que** ce disque (44) présente un contour externe circulaire, **en ce qu'**une ouverture (46) est réalisée au centre du corps de base du disque (48), **en ce que** cette ouverture centrale (46) est entourée d'au moins un bourrelet (43) qui se trouve sur un des côtés du corps de base du disque (48), **en ce que** le corps de base du disque (48) est muni de perçages (71, 72 ; 73, 74) agencés par paires, pouvant être utilisés pour la fixation du disque (44), **en ce que** le palier flexible (42) présente deux de ces disques (44) ainsi qu'un boulon de forme globalement cylindrique (50), **en ce que** le diamètre de l'ouverture centrale (46) dans le disque (44) est choisi de façon à ce que le corps de base (53) du boulon (50) puisse être inséré à travers cette ouverture (46) et **en ce que** le corps de base du boulon (53) est entourée par un ressort de compression (54) qui se trouve entre les disques (44).

10. Dispositif de distribution selon la revendication 6, **caractérisé en ce que** la partie inférieure du boîtier (110) se présente sous la forme d'un corps creux ouvert d'un côté, **en ce que** l'embouchure (116) de la partie inférieure (110) est recouverte par la partie supérieure du boîtier (103) et **en ce qu'**une ouverture (131) est réalisée dans l'une des parois latérales (14) de la partie supérieure du boîtier (3 ; 103), à travers laquelle des sachets remplis peuvent être jetés dans le boîtier (1).
